# EUROPÄISCHE PATENTSCHRIFT

(11) **EP 3 135 625 B1**
(45) Veröffentlichungstag und Bekanntmachung des Hinweises auf die Patenterteilung: **23.05.2018**
(21) Anmeldenummer: 15182321.8
(22) Anmeldetag: 25.08.2015
(51) Int. Cl.: B66C 13/20, B66D 1/44

(54) **HYDRAULIKSTEUERUNG FÜR EINEN HYDRAULISCH BETÄTIGTEN HEBBAREN UND ABSENKBAREN HAKEN EINES KRANS**
HYDRAULIC DEVICE FOR A HYDRAULICALLY ACTUATED RAISABLE AND LOWERABLE HOOK OF A CRANE
COMMANDE HYDRAULIQUE D'UN CROCHET DE GRUE ABAISSABLE ET RELEVABLE HYDRAULIQUEMENT

(43) Veröffentlichungstag der Anmeldung: 01.03.2017
(73) Patentinhaber: XCMG European Research Center GmbH, 47807 Krefeld (DE)
(72) Erfinder: Verkoyen,Herr. Dr.-Ing. Torsten, 41379 Brüggen (DE); Hoppmann, Herr Dipl.-Ing.Heinz Henning, 47798 Krefeld (DE); Stammen, Herr Prof.Dr.-Ing.Christian, 41352 Korschenbroich (DE)
(74) Vertreter: Dr. Stark & Partner Patentanwälte mbB

(56) Entgegenhaltungen:
- DE-A1-102008 064 136
- JP-A- 2004 292 102
- US-A1- 2012 285 152
- US-A1- 2013 311 051

## Beschreibung

Die Erfindung betrifft eine Hydrauliksteuerung für einen hydraulisch betätigten hebbaren und absenkbaren Haken eines Krans, wobei das Hydrauliksystem zumindest eine als Hydraulikmotor ausgebildete Arbeitsmaschine, welche die Winde antreibt, und zumindest eine, insbesondere als Pumpe ausgebildete, Antriebsmaschine, umfasst, wobei die Arbeitsmaschine mittels zweier, je nach Betriebszustand der Arbeitsmaschine als Zulauf bzw. Rücklauf dienender, Anschlüsse über entsprechende Arbeitsleitungen mittelbar oder unmittelbar mit wenigstens einer der Antriebsmaschinen verbunden ist, und wobei in der einen Arbeitsleitung ein Senkbremsventil vorgesehen ist, welches über eine Steuerleitung mit der anderen Arbeitsleitung derart verbunden ist, dass das Senkbremsventil aus seiner Sperrposition gegen eine Rückstellkraft durch den in der anderen Arbeitsleitung herrschenden und über die Steuerleitung weitergegebenen Druck in eine Durchflussposition zum Absenken des Hakens mittels der Winde, insbesondere Primärwinde, verlagerbar ist. Die US 2012/0285152 A1 offenbart eine solche Hydrauliksteuerung. Aus der Praxis sind derartige Hydrauliksteuerungen bekannt, bei denen ein hydraulischer Widerstand in der Steuerleitung sowie ein hydraulischer Widerstand in der Abflussleitung den Öffnungsdruck des Senkbremsventils bestimmen. Nachteilig hierbei ist, dass damit keine gezielte Steuerung des Absenkens möglich ist. Entweder erfolgt das Absenken sicher, aber langsam, oder es besteht die Gefahr von Schwingungen und/oder Kavitation bei zu schnellem Absenken, je nach Ausgestaltung der hydraulischen Widerstände.

Aufgabe der Erfindung ist es, die vorgenannten Nachteile zu vermeiden und eine Hydrauliksteuerung anzugeben, mit der die Gefahr von instabilen Zuständen verringert oder sogar vermieden wird.

Diese Aufgabe wird dadurch gelöst, dass von der Steuerleitung eine zu einem Tank zurückführende Abflussleitung abzweigt, wobei für eine Einstellung des auf das Senkbremsventil wirkenden Steuerdrucks auf verschiedene Werte die Abflussleitung mit einer Umschaltmöglichkeit versehen ist, mit welcher der wirksame hydraulische Widerstand in der Abflussleitung durch Steuerung oder Regelung auf zumindest zwei verschiedene Werte veränderbar ist.

Als hydraulischer Widerstand kommen beispielsweise Blenden, Drosseln oder Mischformen in Frage.

Für eine Einstellung des auf das Senkbremsventil wirkenden Steuerdrucks auf verschiedene Werte kann die Steuerleitung mit einer Umschaltung zwischen interner und externer Steuerung versehen sein. Dabei kann das Signal der externen Steuerung derart beschränkt sein, dass kein vollständiges Öffnen des Senkbremsventils möglich ist.

Durch die zum Tank zurückführende Abflussleitung wird ein Teil des Drucks abgeleitet, so dass der auf das Senkbremsventil wirkende Druck um diesen Teil reduziert ist. Wenn die beiden parallelen hydraulischen Widerstände, insbesondere Blenden, in der zum Tank zurückführenden Abflussleitung gleichzeitig betrieben werden, resultiert ein größerer Durchlass, wodurch der auf das Senkbremsventil wirkende Druck reduziert ist und das Absenken langsamer erfolgt.

Bei aktivierter externer Steuerung bleibt die Druckrückmeldung bei der Antriebsmaschine/Pumpe konstant und diese läuft auf ihrem Grundzustand, der beispielsweise bei ca. 30 bar liegen kann, weiter. Insoweit kann ein Umschalten zwischen abgesicherter Feinsteuerung und Standardschaltung erfolgen. Es ist damit auch eine Feinsteuerung möglich, wenn kein Flaschenzug vorhanden ist und somit der Absenkweg proportional zur Drehzahl der Arbeitsmaschine ist.

Vorzugsweise kann die beim herrschenden Betriebszustand der Arbeitsmaschine als Zulauf dienende Arbeitsleitung mit einem die Arbeitsgeschwindigkeit steuernden Volumenstrom beaufschlagt sein, welcher zumindest in bestimmten Betriebszuständen über ein Gaspedal und/oder einen Joystick veränderbar ist. Weiterhin kann eine Steuerungsleitung die beim herrschenden Betriebszustand der Arbeitsmaschine als Rücklauf dienende Arbeitsleitung für die Beaufschlagung der Umschaltmöglichkeit durch den in der beim herrschenden Betriebszustand der Arbeitsmaschine als Rücklauf dienenden Arbeitsleitung aufgrund des Leitungswiderstandes resultierenden Staudruck mit der Umschaltmöglichkeit verbinden.

Alternativ ist auch eine abweichende Steuerung oder Regelung möglich, wie z. B. eine aktive, z. B. elektrische, Steuerung. Die Betätigung der Umschaltmöglichkeit kann dabei auch in Abhängigkeit von dem Ventilweg des Senkbremsventils erfolgen. Die Koppelung kann beliebig sein, z. B. mechanisch, hydraulisch oder anderweitig.

Auch kann die Umschaltmöglichkeit als kombiniertes Bauteil ausgeführt sein und einen schaltbaren hydraulischen Widerstand, insbesondere eine Blende, umfassen.

Erfindungsgemäß kann der Wert des kleineren hydraulischen Widerstands das 0,66-fache oder 0,85-fache des Wertes des größeren hydraulischen Widerstands betragen bzw. der Durchmesser der kleineren Blende ca. das 0,66-fache oder 0,85-fache des Durchmessers der größeren Blende betragen. Es sind jedoch abweichend alle Verhältniswerte von 0 bis 1 möglich.

Weiterhin können für die Umschaltung zwischen interner und externer Steuerung des durch die Steuerleitung auf das Senkbremsventil wirkenden Steuerdrucks zwei parallel zueinander vorgesehene hydraulische Widerstände, vorzugsweise Blenden mit unterschiedlichem Durchmesser, vorgesehen sein, von denen der größere hydraulische Widerstand bzw. die Blende mit dem kleineren Durchmesser über eine Umschaltmöglichkeit zwischen aktiviertem Zustand und deaktiviertem Zustand umgeschaltet werden kann, wobei diese beiden hydraulischen Widerstände bzw. Blenden über ein Wechselventil in die Steuerleitung münden. Hierdurch ist eine feinere Steuerung möglich.

Auch kann für die Umschaltung zwischen interner und externer Steuerung des durch die Steuerleitung auf das Senkbremsventil wirkenden Steuerdrucks ein Wechsel zwischen zwei an ein 3/2-Wegeventil angeschlossenen, parallel zueinander vorgesehenen Blenden mit unterschiedlichem Durchmesser vorgesehen sein.

Dabei kann jeweils der Wert des kleineren hydraulischen Widerstands das 0,6-fache des Wertes des größeren hydraulischen Widerstands Durchmessers betragen bzw. der Durchmesser der kleineren Blende das 0,6-fache des Durchmessers der größeren Blende betragen. Es sind jedoch abweichend alle Verhältniswerte von 0 bis 1 möglich.

Außerdem kann in dem Leitungsabschnitt mit dem kleineren hydraulischen Widerstand, insbesondere mit der größeren Blende, weiterhin ein Rückschlagventil vorgesehen sein, welches nur in Richtung von dem kleineren hydraulischen Widerstand, insbesondere der größeren Blende, zu dem 3/2-Wegeventil durchströmbar ist.

Vorzugsweise kann der externen Steuerung eine eigene Pumpe zugeordnet sein, von der sie versorgt wird. Auch kann die externe Steuerung an die als Pumpe ausgebildete Antriebsmaschine angeschlossen sein.

Im Folgenden werden in den Zeichnungen dargestellte Ausführungsbeispiele der Erfindung erläutert. Es zeigen:
- Fig. 1: ein erstes Ausführungsbeispiel einer erfindungsgemäßen Hydrauliksteuerung,
- Fig. 2: ein zweites Ausführungsbeispiel einer erfindungsgemäßen Hydrauliksteuerung,
- Fig. 3: ein drittes Ausführungsbeispiel einer erfindungsgemäßen Hydrauliksteuerung,
- Fig. 4: ein viertes Ausführungsbeispiel einer erfindungsgemäßen Hydrauliksteuerung,
- Fig. 5: ein fünftes Ausführungsbeispiel einer erfindungsgemäßen Hydrauliksteuerung,
- Fig. 6: ein sechstes Ausführungsbeispiel einer erfindungsgemäßen Hydrauliksteuerung und
- Fig. 7: ein siebtes Ausführungsbeispiel einer erfindungsgemäßen Hydrauliksteuerung.

In allen Figuren werden für gleiche bzw. gleichartige Bauteile übereinstimmende Bezugszeichen verwendet.

Fig. 1 zeigt eine Hydrauliksteuerung 1 für einen hydraulisch betätigt mittels einer Winde heb- und absenkbaren, in der Zeichnung nicht dargestellten Haken eines Krans. Dabei weist das insoweit nicht näher dargestellte Hydrauliksystem zumindest eine als Hydraulikmotor ausgebildete Arbeitsmaschine 15, welche die Winde 16 des Krans antreibt, und zumindest eine als Pumpe ausgebildete Antriebsmaschine auf. Die Arbeitsmaschine 15 ist mittels zweier, je nach Betriebszustand der Arbeitsmaschine 15 als Zulauf bzw. Rücklauf dienender, Anschlüsse über entsprechende Arbeitsleitungen 2 mittelbar oder unmittelbar mit wenigstens einer der Antriebsmaschinen verbunden.

In der Arbeitsleitung 2, die beim Absenken als Rücklauf dient, ist - wie in Fig. 1 dargestellt - ein Senkbremsventil 3 vorgesehen, welches über eine Steuerleitung 4 mit der anderen Arbeitsleitung 2 derart verbunden ist, dass das Senkbremsventil 3 aus seiner Sperrposition gegen eine Rückstellkraft durch den in dieser anderen Arbeitsleitung 2 herrschenden und über die Steuerleitung 4 weitergegebenen Steuerdruck in eine Durchflussposition zum Absenken des Hakens mittels der Winde 16, insbesondere Primärwinde, verlagerbar ist.

Für eine Einstellung des auf das Senkbremsventil 3 wirkenden Steuerdrucks auf verschiedene Werte ist die Steuerleitung 4 mit einer Umschaltung 5 zwischen interner und externer Steuerung versehen. Hierzu zweigt von der Steuerleitung 4 zwischen der Umschaltung 5 und dem Senkbremsventil 3 eine zum in der Zeichnung nicht dargestellten Tank zurückführende Abflussleitung 6 ab, in der eine weitere Umschaltmöglichkeit 7 betreffend zwei parallel zueinander vorgesehene Blenden 8, 9 mit unterschiedlichen Durchmessern vorgesehen ist.

Dabei kann zwischen der Blende 8 und der Blende 9 über die durch ein 3/2-Wegeventil ausgebildete Umschaltmöglichkeit 7 umgeschaltet werden, wobei ein schnelleres Absenken bei der kleineren Blende 9 und ein stabilerer Betrieb mit langsamerem Absenken bei der größeren Blende 8 erfolgt und wobei weiterhin das Signal der externen Steuerung derart beschränkt ist, dass kein vollständiges Öffnen des Senkbremsventils 3 möglich ist. Dabei beträgt der Durchmesser der kleineren Blende 9 ca. das 0,66-fache des Durchmessers der größeren Blende 8.

Durch die zum Tank zurückführende Abflussleitung 6 wird ein Teil des Drucks abgeleitet, so dass der auf das Senkbremsventil 3 wirkende Druck um diesen Teil reduziert ist. Wenn die größere Blende 8 in der zum Tank zurückführenden Abflussleitung 6 betrieben wird, resultiert ein größerer Durchlass, wodurch der auf das Senkbremsventil 3 wirkende Steuerdruck reduziert ist und das Absenken langsamer erfolgt.

Die Umschaltung 5 zwischen interner und externer Steuerung ist durch ein 3/2-Wegeventil gebildet. In einen Leitungsabschnitt 13 mit der größeren Blende 11 ist weiterhin ein Rückschlagventil 12 vorgesehen, welches nur in Richtung von der größeren Blende 11 zu dem 3/2-Wegeventil durchströmbar ist.

Eine Steuerungsleitung 17 verbindet die beim herrschenden Betriebszustand der Arbeitsmaschine 15 als Rücklauf dienende Arbeitsleitung 2 für die Beaufschlagung der Umschaltmöglichkeit 7 durch den in der beim herrschenden Betriebszustand der Arbeitsmaschine 15 als Rücklauf dienenden Arbeitsleitung 2 aufgrund des Leitungswiderstandes resultierenden Staudruck mit der Umschaltmöglichkeit 7.

Bei dem in Fig. 2 dargestellten weiteren Ausführungsbeispiel erfolgt in abweichender Weise die Umschaltung zwischen interner und externer Steuerung des durch die Steuerleitung 4 auf das Senkbremsventil 3 wirkenden Steuerdrucks über zwei parallel zueinander vorgesehene Blenden 10, 11 mit unterschiedlichem Durchmesser, wobei diese beiden Blenden 10, 11 über ein Wechselventil 14, welches in Abhängigkeit der anliegenden Drücke zwischen der Blende 10 und der Blende 11 umschaltet, in die Steuerleitung 4 münden. Dabei beträgt der Durchmesser der kleineren Blende 10 das 0,6-fache des Durchmessers der größeren Blende 11.

Das Wechselventil 14 wird hier durch die Umschaltung 5 und den je nach Schaltzustand der Umschaltung 5 wirkenden Druck "betätigt".

Das in Fig. 3 gezeigte dritte Ausführungsbeispiel zeigt eine vereinfachte Version des Gegenstandes nach Fig. 1, wobei die in Fig. 1 gezeigte Umschaltung zwischen interner und externer Steuerung entfallen ist und stattdessen lediglich eine feste Blende 10 vorgesehen ist. Ergänzend ist eine Antriebsmaschine 15 sowie eine hiervon betätigte Winde 16 gezeigt.

Das in Fig. 4 gezeigte vierte Ausführungsbeispiel zeigt eine alternative Ausgestaltung, wobei die in der Abflussleitung 6 vorgesehene Umschaltmöglichkeit 7 als ein 2/2-Wegeventil ausgebildet ist, mit dem eine Blende 9 aktiviert bzw. deaktiviert werden kann, wodurch der auf das Senkbremsventil 3 wirkende Druck veränderbar ist.

Bei der in Fig. 5 gezeigten Variante ist die Umschaltmöglichkeit 7 als "Blackbox" ausgebildet, wobei die Steuerungsleitung 17 nur angedeutet ist und beliebig, z. B. elektrisch, hydraulisch, pneumatisch oder anderweitig, beaufschlagt werden kann. Auch die Steuerung der Beaufschlagung kann in beliebiger Weise erfolgen.

Die in Fig. 6 gezeigte Variante ist der Ausgestaltung des in Fig. 4 gezeigten Ausführungsbeispiels ähnlich, wobei die Umschaltmöglichkeit 7 zwei parallel zueinander vorgesehene Blenden 8, 9 mit unterschiedlichen Durchmessern betrifft. Dabei kann die Blende 9, welche den kleineren Durchmesser hat, über die durch ein 2/2-Wegeventil ausgebildete Umschaltmöglichkeit 7 zwischen aktiviertem Zustand und deaktiviertem Zustand umgeschaltet werden, wobei ein schnelleres Absenken bei der größeren Blende 8 (und deaktivierter kleinerer Blende 9) und ein stabilerer Betrieb mit langsamerem Absenken bei aktiviertem Zustand der kleineren Blende 9 erfolgt.

Fig. 7 zeigt eine Abwandlung des Gegenstandes nach Fig. 6, wobei hier die Umschaltmöglichkeit 7 als kombiniertes Bauteil ausgeführt ist und einen schaltbaren hydraulischen Widerstand in Form der Blende 9 umfasst. Die Umschaltmöglichkeit 7 ist dabei mechanisch an den Ventilweg des Senkbremsventils 3 gekoppelt. Die Koppelung kann jedoch auch z. B. hydraulisch oder in beliebiger anderer Weise realisiert sein. Solange die Umschaltmöglichkeit 7 auf "Durchlässig" gestellt ist, wirkt die größere Blende 8. Sobald jedoch durch die Umschaltmöglichkeit 7 die kleinere Blende 9 mit der größeren Blende 8 in Reihe geschaltet ist, wirkt nur noch die kleinere Blende 9, da sie den größeren hydraulischen Widerstand hat.

## Patentansprüche

1. Hydrauliksteuerung (1) eines Hydrauliksystems für einen hydraulisch betätigt hebbaren und absenkbaren Haken eines Krans, wobei das Hydrauliksystem zumindest eine als Hydraulikmotor ausgebildete Arbeitsmaschine (15) und zumindest eine, insbesondere als Pumpe ausgebildete, Antriebsmaschine, umfasst, wobei die Arbeitsmaschine (15) mittels zweier, je nach Betriebszustand der Arbeitsmaschine (15) als Zulauf bzw. Rücklauf dienender, Anschlüsse über entsprechende Arbeitsleitungen (2) mittelbar oder unmittelbar mit wenigstens einer der Antriebsmaschinen verbunden ist, und wobei in der einen Arbeitsleitung (2) ein Senkbremsventil (3) vorgesehen ist, welches über eine Steuerleitung (4) mit der anderen Arbeitsleitung (2) derart verbunden ist, dass das Senkbremsventil (3) aus seiner Sperrposition gegen eine Rückstellkraft durch den in dieser anderen Arbeitsleitung (2) herrschenden und über die Steuerleitung (4) weitergegebenen Steuerdruck in eine Durchflussposition zum Absenken des Hakens mittels einer Winde (16), vorzugsweise Primärwinde, verlagerbar ist, **dadurch gekennzeichnet, dass** von der Steuerleitung (4) eine zu einem Tank zurückführende Abflussleitung (6) abzweigt, wobei für eine Einstellung des auf das Senkbremsventil (3) wirkenden Steuerdrucks auf verschiedene Werte die Abflussleitung (6) mit einer Umschaltmöglichkeit (7) versehen ist, mit welcher der wirksame hydraulische Widerstand in der Abflussleitung (6) durch Steuerung oder Regelung auf zumindest zwei verschiedene Werte veränderbar ist.

2. Hydrauliksteuerung (1) nach dem vorhergehenden Anspruch, **dadurch gekennzeichnet, dass** die beim herrschenden Betriebszustand der Arbeitsmaschine (15) als Zulauf dienende Arbeitsleitung (2) mit einem die Arbeitsgeschwindigkeit steuernden Volumenstrom beaufschlagt ist, welcher zumindest in bestimmten Betriebszuständen über ein Gaspedal veränderbar ist.

3. Hydrauliksteuerung (1) nach Anspruch 1, **dadurch gekennzeichnet, dass** die beim herrschenden Betriebszustand der Arbeitsmaschine (15) als Zulauf dienende Arbeitsleitung (2) mit einem die Arbeitsgeschwindigkeit steuernden Volumenstrom beaufschlagt ist, welcher zumindest in bestimmten Betriebszuständen über einen Joystick veränderbar ist.

4. Hydrauliksteuerung (1) nach einem der vorhergehenden Ansprüche, **dadurch gekennzeichnet, dass** zwei in der Abflussleitung (6), insbesondere parallel zueinander, vorgesehene hydraulische Widerstände, vorzugsweise Blenden (8, 9) mit unterschiedlichen Durchmessern, vorgesehen sind, wobei der eine hydraulische Widerstand immer aktiv ist und eine weitere Umschaltmöglichkeit (7) dem anderen hydraulischen Widerstand zugeordnet ist, mit der zwischen aktiviertem Zustand und deaktiviertem Zustand des anderen hydraulischen Widerstands umgeschaltet werden kann, insbesondere für ein Umschalten zwischen "stabilem Betrieb" und langsameren Absenken bei aktiviertem Zustand des anderen hydraulischen Widerstands und "schnellerem Absenken" bei deaktiviertem Zustand des anderen hydraulischen Widerstands.

5. Hydrauliksteuerung (1) nach dem vorhergehenden Anspruch, **dadurch gekennzeichnet, dass** die Umschaltmöglichkeit 7 als kombiniertes Bauteil ausgeführt ist und einen schaltbaren hydraulischen Widerstand, insbesondere eine Blende 9, umfasst.

6. Hydrauliksteuerung (1) nach Anspruch 4 oder 5, **dadurch gekennzeichnet, dass** die Umschaltmöglichkeit 7 an den Ventilweg des Senkbremsventils 3 gekoppelt ist.

7. Hydrauliksteuerung (1) nach einem der vorhergehenden Ansprüche, **dadurch gekennzeichnet, dass** eine Steuerungsleitung (17) die beim herrschenden Betriebszustand der Arbeitsmaschine (15) als Rücklauf dienende Arbeitsleitung (2) für die Beaufschlagung der Umschaltmöglichkeit (7) durch den in der beim herrschenden Betriebszustand der Arbeitsmaschine (15) als Rücklauf dienenden Arbeitsleitung (2) aufgrund des Leitungswiderstandes resultierenden Staudruck mit der Umschaltmöglichkeit (7) verbindet.

8. Hydrauliksteuerung (1) nach einem der vorhergehenden Ansprüche, **dadurch gekennzeichnet, dass** der Wert des kleineren hydraulischen Widerstands das 0,66-fache oder 0,85-fache des Wertes des größeren hydraulischen Widerstands beträgt bzw. der Durchmesser der kleineren Blende (9) das 0,66-fache oder 0,85-fache des Durchmessers der größeren Blende (8) beträgt.

9. Hydrauliksteuerung (1) nach einem der vorhergehenden Ansprüche, **dadurch gekennzeichnet, dass** für die Umschaltung zwischen interner und externer Steuerung des durch die Steuerleitung (4) auf das Senkbremsventil (3) wirkenden Steuerdrucks zwei parallel zueinander vorgesehene hydraulische Widerstände, vorzugsweise Blenden (10, 11) mit unterschiedlichem Durchmesser, vorgesehen sind, von denen der größere hydraulische Widerstand bzw. die Blende (10) mit dem kleineren Durchmesser über eine Umschaltmöglichkeit (5) zwischen aktiviertem Zustand und deaktiviertem Zustand umgeschaltet werden kann, wobei diese beiden hydraulischen Widerstände bzw. Blenden (10, 11) über ein Wechselventil in die Steuerleitung (4) münden.

10. Hydrauliksteuerung (1) nach einem der Ansprüche 1 bis 8, **dadurch gekennzeichnet, dass** für die Umschaltung zwischen interner und externer Steuerung des durch die Steuerleitung (4) auf das Senkbremsventil (3) wirkenden Steuerdrucks ein Wechsel zwischen zwei an ein 3/2-Wegeventil angeschlossenen, parallel zueinander vorgesehene hydraulische Widerstände bzw. Blenden (10, 11) mit unterschiedlichem Durchmesser vorgesehen ist.

11. Hydrauliksteuerung (1) nach Anspruch 9 oder 10, **dadurch gekennzeichnet, dass** der Wert des kleineren hydraulischen Widerstands das 0,6-fache des Wertes des größeren hydraulischen Widerstands bzw. der Durchmesser der kleineren Blende (10) das 0,6-fache des Durchmessers der größeren Blende (11) beträgt.

12. Hydrauliksteuerung (1) nach einem der Ansprüche 9 bis 11, **dadurch gekennzeichnet, dass** in dem Leitungsabschnitt 13 mit dem kleineren hydraulischen Widerstand, insbesondere mit der größeren Blende 11, weiterhin ein Rückschlagventil 12 vorgesehen ist, welches nur in Richtung von dem kleineren hydraulischen Widerstand, insbesondere der größeren Blende 11, zu dem 3/2-Wegeventil durchströmbar ist.

13. Hydrauliksteuerung (1) nach einem der vorhergehenden Ansprüche, **dadurch gekennzeichnet, dass** der externen Steuerung eine eigene Pumpe zugeordnet ist, von der sie versorgt wird.

14. Hydrauliksteuerung (1) nach einem der vorhergehenden Ansprüche, **dadurch gekennzeichnet, dass** die externe Steuerung an die als Pumpe ausgebildete Antriebsmaschine angeschlossen ist.

## Claims

1. Hydraulic control device (1) of a hydraulic system for a hydraulically actuated raisable and lowerable hook of a crane, wherein the hydraulic system comprises at least one working machine (15), configured as a hydraulic motor, and at least one drive machine, configured in particular as a pump, wherein the working machine (15) is connected to at least one of the drive machines, indirectly or directly, by means of two connections, which, depending on the operational state of the working machine (15), serve as intake or return elements, by way of corresponding working lines (2), and wherein in the one working line (2) a lowering brake valve (3) is provided, which is connected via a control line (4) to the other working line (2) in such a way that the lowering brake valve (3) can be moved, against a resetting force, out of its blocking position by the control pressure prevailing in this other working line (2) and reproduced via the control line (4), into a throughflow position for the lowering of the hook by means of a winch (16), preferably a primary winch, **characterised in that** an outflow line (6) leading back to a tank branches off from the control line (4), and wherein, for the adjustment of the control pressure taking effect on the lowering brake valve (3) to different values, the outflow line (6) is provided with a switchover capability element (7), with which the effective hydraulic resistance in the outflow line (6) can be changed by controlling or regulating to at least two different values.

2. Hydraulic control device (1) according to the preceding claim, **characterised in that** the working line (2) serving as an intake in the prevailing operating state of the working machine (15) is subjected to a volume flow, which controls the working speed and which in at least certain operating states can be changed by means of an accelerator pedal.

3. Hydraulic control device (1) according to claim 1, **characterised in that** the working line (2) serving as an intake in the prevailing operating state of the working machine (15) is subjected to a volume flow, which controls the working speed and which in at least certain operating states can be changed by means of a joystick.

4. Hydraulic control device (1) according to any one of the preceding claims, **characterised in that** two hydraulic resistors, provided in the outflow line (6), in particular parallel to one another and preferably diaphragms (8,9) with different diameters, wherein the one hydraulic resistor is always active and a further switchover capability element (7) is assigned to the other hydraulic resistor, with which it is possible to switch over between the activated state and the deactivated state of the other hydraulic resistor, in particular for switching between "stable operation" and slower lowering with the activated state of the other hydraulic resistor, and "faster lowering" with the deactivated state of the other hydraulic resistor.

5. Hydraulic control device (1) according to any one of the preceding claims, **characterised in that** the switchover capability element 7 is configured as a combined component and comprises a switchable hydraulic resistor, in particular a diaphragm 9.

6. Hydraulic control device (1) according to any one of the preceding claims, **characterised in that** the switchover capability element 7 is coupled to the valve path of the lowering brake valve 3.

7. Hydraulic control device (1) according to any one of the preceding claims, **characterised in that** a control line (17), which, as a working line (2), serves as a return element with the prevailing operating state of the working machine (15), and connects to the switchover capability element (7), for imposing on the switchover capability element (7) the dynamic pressure resulting in the working line (2), serving a return element in the prevailing operating state of the working machine (15), due to the line resistance.

8. Hydraulic control device (1) according to any one of the preceding claims, **characterised in that** the value of the smaller hydraulic resistor amounts to 0.66 times or 0.85 times the value of the larger hydraulic resistor, or, respectively, the diameter of the smaller diaphragm (9) amounts to 0.66 times or 0.85 times the diameter of the larger diaphragm (8).

9. Hydraulic control device (1) according to any one of the preceding claims, **characterised in that** for the switching over between internal and external control of the control pressure taking effect by way of the control line (4) on the lowering brake valve (3), two hydraulic resistors are provided, parallel to one another, preferably diaphragms (10, 11) with different diameters, of which the larger hydraulic resistor or the diaphragm (10) with the smaller diameter can be switched over by means of a switchover capability element (5) between an activated state and a deactivated state, wherein these two hydraulic resistors or diaphragms (10, 11) open by way of a changeover valve into the control line (4).

10. Hydraulic control device (1) according to any one of claims 1 to 8, **characterised in that** for the switching over between internal and external control of the control pressure taking effect by way of the control line (4) on the lowering brake valve (3), a changeover is provided between two hydraulic resistors, connected to a 3/2-way valve and provided parallel to one another, or diaphragms (10, 11) with different diameters.

11. Hydraulic control device (1) according to claim 9 or 10, **characterised in that the** value of the smaller hydraulic resistor amounts to 0.6 times the value of the larger hydraulic resistor, or, respectively, the diameter of the smaller diaphragm (10) amounts to 0.6 times the diameter of the larger diaphragm (11).

12. Hydraulic control device (1) according to any one of claims 9 to 11, **characterised in that** a non-return valve 12 is also provided in the line section 13 with the smaller hydraulic resistor, in particular with the larger diaphragm 11, this valve only being capable of being flowed through in the direction from the smaller hydraulic resistor, in particular the larger diaphragm 11, to the 3/2-way valve.

13. Hydraulic control device (1) according to any one of the preceding claims, **characterised in that** an individual pump is allocated to the external control, by which the control is supplied.

14. Hydraulic control device (1) according to any one of the preceding claims, **characterised in that** the external control is connected to the drive machine, which is configured as a pump.

## Revendications

1. Commande hydraulique (1) d'un système hydraulique pour un crochet de grue abaissable et relevable hydrauliquement, où le système hydraulique comprend au moins une unité de travail réalisée sous la forme d'un moteur hydraulique (15) et au moins une unité d'entraînement, en particulier conçue sous la forme d'une pompe, où l'unité de travail (15) est reliée directement ou indirectement à au moins l'une des unités d'entraînement au moyen de deux branchements servant d'alimentation ou de retour, selon l'état de fonctionnement de l'unité de travail (15), sur des lignes de travail respectives (2), et où dans la première ligne de travail (2) est prévue une soupape de frein d'abaissement (3), laquelle est reliée via une ligne de commande (4) à l'autre ligne de travail (2) de telle sorte que la soupape de frein d'abaissement (3) peut être déplacée grâce à la pression de commande régnant dans ladite autre ligne de travail (2) et transmise via la ligne de commande (4) de sa position fermée en allant à l'encontre d'une force de rappel à une position d'écoulement pour l'abaissement du crochet au moyen d'un treuil (16), de préférence un treuil primaire, **caractérisée en ce qu'**une ligne d'évacuation (6) retournant vers un réservoir part de la ligne de commande (4), où pour un réglage de la pression de commande de la soupape de frein d'abaissement (3) à des valeurs différentes, la ligne d'évacuation (6) est dotée d'un dispositif de commutation (7) avec lequel la résistance hydraulique efficace dans la ligne d'évacuation (6) peut être modifiée par commande ou régulation entre au moins deux valeurs différentes.

2. Commande hydraulique (1) selon la revendication précédente, **caractérisée en ce que** la ligne de travail (2) servant d'alimentation selon l'état de fonctionnement en vigueur de l'unité de travail (15) se voit appliquer un débit volumique contrôlant la vitesse de travail, lequel peut être modifié au moins dans certains états de fonctionnement par l'intermédiaire d'une pédale d'accélérateur.

3. Commande hydraulique (1) selon la revendication 1, **caractérisée en ce que** la ligne de travail (2) servant d'alimentation selon l'état de fonctionnement en vigueur de l'unité de travail (15) se voit appliquer un débit volumique contrôlant la vitesse de travail, lequel peut être modifié au moins dans certains états de fonctionnement par l'intermédiaire d'un levier ou d'une manette de commande.

4. Commande hydraulique (1) selon l'une quelconque des revendications précédentes, **caractérisée en ce que** dans la ligne d'évacuation (6) sont prévus deux dispositifs de résistance hydraulique, en particulier prévus parallèlement l'un à l'autre, de préférence des diaphragmes (8, 9) de diamètres différents, où un premier dispositif de résistance hydraulique est toujours actif et un autre dispositif de commutation (7) est associé à l'autre dispositif de résistance hydraulique, grâce auquel l'autre dispositif de résistance hydraulique peut être commuté entre un état activé et un état désactivé, en particulier pour la commutation entre un « fonctionnement stable » et un abaissement plus lent dans l'état activé de l'autre dispositif de résistance hydraulique et un « abaissement plus rapide » dans l'état désactivé de l'autre dispositif de résistance hydraulique.

5. Commande hydraulique (1) selon la revendication précédente, **caractérisée en ce que** le dispositif de commutation (7) est réalisé sous la forme d'un composant combiné et comprend un dispositif de résistance hydraulique commutable, en particulier un diaphragme (9).

6. Commande hydraulique (1) selon la revendication 4 ou 5, **caractérisée en ce que** le dispositif de commutation (7) est couplé à la course de soupape de la soupape de frein d'abaissement (3).

7. Commande hydraulique (1) selon l'une quelconque des revendications précédentes, **caractérisée en ce qu'**une ligne de commande (17) de la ligne de travail (2) servant de retour selon l'état de fonctionnement en vigueur de l'unité de travail (15) pour l'actionnement du dispositif de commutation (7) via la ligne de travail (2) servant de retour selon l'état de fonctionnement en vigueur de l'unité de travail (15) sur la base de la pression dynamique résultant de la résistance de ligne est reliée avec le dispositif de commutation (7).

8. Commande hydraulique (1) selon l'une quelconque des revendications précédentes, **caractérisée en ce que** la valeur de la plus petite résistance hydraulique est égale à 0,66 fois ou 0,85 fois la valeur de la plus grande résistance hydraulique ou le diamètre du plus petit diaphragme (9) est égal à 0,66 fois ou 0,85 fois le diamètre du plus grand diaphragme (8).

9. Commande hydraulique (1) selon l'une quelconque des revendications précédentes, **caractérisée en ce que** pour la commutation entre la commande interne et externe de la pression de commande exercée par la ligne de commande (4) sur la soupape de frein d'abaissement (3), sont prévus deux dispositifs de résistance hydraulique parallèles, de préférence des diaphragmes (10, 11) de diamètres différents, où le plus grand de ces dispositifs de résistance hydraulique ou le diaphragme (10) de plus petit diamètre peut être commuté via un dispositif de commutation (5) entre l'état activé et l'état désactivé, où lesdits deux dispositifs de résistance hydraulique ou diaphragmes (10, 11) débouchent sur une vanne à deux voies dans la ligne de commande (4).

10. Commande hydraulique (1) selon l'une quelconque des revendications 1 à 8, **caractérisée en ce que** pour la commutation entre la commande interne et externe de la pression de commande exercée par la ligne de commande (4) sur la soupape de frein d'abaissement (3), un changement entre deux dispositifs de résistance hydraulique ou diaphragmes (10, 11) de différents diamètres, parallèles, raccordés par un distributeur à 3/2 voies est prévu.

11. Commande hydraulique (1) selon la revendication 9 ou 10, **caractérisée en ce que** la valeur de la plus petite résistance hydraulique est égale à 0,6 fois la valeur de la plus grande résistance hydraulique ou le diamètre du plus petit diaphragme (10) est égal à 0,6 fois le diamètre du plus grand diaphragme (11).

12. Commande hydraulique (1) selon l'une quelconque des revendications 9 à 11, **caractérisée en ce que** dans la section de ligne (13) avec la plus petite valeur de résistance hydraulique, en particulier avec le plus grand diaphragme (11) est en outre prévu un clapet anti-retour (12), lequel ne peut être traversé que dans le sens de la plus petite valeur de résistance hydraulique, en particulier le plus grand diaphragme (11), vers le distributeur à 3/2 voies.

13. Commande hydraulique (1) selon l'une quelconque des revendications précédentes, **caractérisée en ce que** la commande externe est associée à une pompe dédiée, à partir de laquelle elle est alimentée.

14. Commande hydraulique (1) selon l'une quelconque des revendications précédentes, **caractérisée en ce que** la commande externe est raccordée à l'unité d'entraînement réalisée sous la forme d'une pompe.
